# FASCICULE DE BREVET EUROPEEN

(11) **EP 1 061 211 B1**
(45) Date de publication et mention de la délivrance du brevet: **02.03.2005**
(21) Numéro de dépôt: 00401666.3
(22) Date de dépôt: 13.06.2000
(51) Int. Cl.: E05B 49/00, G07C 9/00

(54) **Procédé pour sécuriser une transmission bidirectionnelle de données avec un identifiant et système pour sa mise en oeuvre**
Verfahren zur Sicherung einer bidirektionellen Datenübertragung mit einer Kennzeichnung und System zu dessen Durchführung
Method for securing a bidirectionnal data transmission with an identifier and system for its implementation

(30) Priorité: 15.06.1999 FR 9907529
(43) Date de publication de la demande: 20.12.2000
(73) Titulaire: VALEO SECURITE HABITACLE S.A.S., 94042 Créteil Cédex (FR)
(72) Inventeur: Avenel, Jean-Jacques, 94430 Chennevieres (FR)
(74) Mandataire: Rosolen-Delarue, Katell

(56) Documents cités:
- EP-A- 0 694 887
- FR-A- 2 621 134
- US-A- 4 804 961
- US-A- 5 616 966

## Description

L'invention est relative à un procédé pour sécuriser une transmission bidirectionnelle de données avec un identifiant et un système pour sa mise en oeuvre.

Un système de ce genre comprend généralement un dispositif d'identification ayant un circuit d'émission et un circuit de réception, installé dans l'espace clos, et un identifiant porté par un utilisateur qui souhaite obtenir l'accès, un échange de données entre dispositif d'identification et identifiant étant prévu pour s'établir normalement lorsque la distance entre l'identifiant et le dispositif d'identification est inférieure à une limite prédéterminée, l'accès n'étant autorisé que lorsque le dispositif d'identification a authentifié l'identifiant.

L'invention concerne plus particulièrement, parce que c'est dans ce cas que son application semble devoir présenter le plus d'intérêt, mais non exclusivement, un système pour sécuriser l'accès à un véhicule automobile dont les ouvrants, en particulier les portières de l'habitacle, comportent des serrures commandées par le système d'accès.

Dans ce type de système, l'utilisateur, pour obtenir l'accès, doit tout d'abord faire débuter une opération d'identification. Ce démarrage de l'opération peut être obtenu, par exemple, par action sur un bouton de commande situé sur l'ouvrant, ou par une commande à distance, ou éventuellement par un détecteur de présence installé dans l'espace clos. D'une manière générale, ce démarrage de l'opération d'identification est prévu pour nécessiter la proximité de l'utilisateur relativement à l'espace clos où il souhaite accéder.

L'opération d'identification s'effectue sur la base d'un échange de données entre le dispositif d'identification et l'identifiant constitué, par exemple, par un badge avec transpondeur électromagnétique. Suite au déclenchement de l'opération, le dispositif d'identification, installé dans l'espace clos, émet en général un signal d'interrogation qui active l'identifiant, lequel renvoie un signal codé analysé par le dispositif d'identification. Si le signal codé correspond au code autorisé, le dispositif d'identification autorise l'accès, par exemple en déverrouillant une ou des serrures. Les signaux échangés sont généralement des signaux électromagnétiques.

Pour renforcer la sécurité, le système est conçu de telle sorte que la portée de transmission soit réduite et qu'un échange de données d'identification entre dispositif d'identification et identifiant ne peut normalement s'établir que lorsque la distance entre l'espace clos et l'identifiant est inférieure à une limite prédéterminée, par exemple de l'ordre de quelques mètres.

Malgré ces précautions, un tel système d'accès court le risque d'être piraté par un autre ensemble d'émission-réception intercalé dans la liaison entre le dispositif d'identification et l'identifiant, cet autre ensemble d'émission-réception servant en fait uniquement de répéteur.

Par exemple, deux malfaiteurs agissant de conserve pourraient obtenir l'accès à l'espace clos de la manière suivante. Un premier malfaiteur, équipé d'un système d'émission-réception installé par exemple dans une sacoche, s'approche du véhicule fermé que vient de quitter un utilisateur autorisé, tandis qu'un second malfaiteur, équipé d'un système d'émission-réception semblable à celui du premier malfaiteur, suit l'utilisateur autorisé portant l'identifiant. Lorsque l'utilisateur autorisé est suffisamment éloigné, le premier malfaiteur déclenche une opération d'identification, par exemple par appui sur un bouton de commande situé sur un ouvrant. Les signaux émis par le dispositif d'identification sont relayés par le système d'émission-réception du premier malfaiteur vers le système du second malfaiteur, qui répète les signaux du dispositif d'identification vers l'identifiant. Ce dernier va alors répondre par le code autorisé, qui est retransmis par le système répéteur jusqu'au dispositif d'identification qui commande le déverrouillage des serrures et donne accès au malfaiteur.

Pour éviter un tel piratage, le principe consiste à détecter un temps de retard anormal, résultant de l'interposition d'un répéteur non autorisé entre le dispositif d'identification embarqué sur le véhicule et l'identifiant porté par l'utilisateur. Toutefois, si pour cette mesure de temps de retard anormal, le signal d'interrogation émis par le dispositif d'identification est simplement réémis, sans modulation, par l'identifiant en retour vers le véhicule, il est possible à un pirate de déterminer le moment où cette mesure du temps de retard anormal est effectuée et de renvoyer directement au véhicule le signal d'anti-piratage à l'aide uniquement du système d'émission/réception situé à proximité du véhicule. Autrement dit, le pirate peut court-circuiter la communication avec le véhicule, à l'aide d'un simple répéteur, sans passer par l'identifiant.

L'invention a pour but de proposer un procédé qui permet de sécuriser une transmission bidirectionnelle de données pour l'accès à un espace clos, en empêchant une éventuelle violation par un ensemble pirate d'émission-réception tel que celui évoqué ci-dessus.

Le principe de l'invention consiste, par exemple lors de la mesure d'un temps de retard, à ne pas utiliser l'identifiant en simple répéteur du signal émis par le véhicule, afin d'obliger le pirate à retransmettre le signal émis par l'identifiant, ce qui engendre nécessairement un temps de retard plus long.

A cet effet, l'invention a pour objet un procédé pour sécuriser une transmission bidirectionnelle de données, pour l'accès à un espace clos, en particulier à un véhicule automobile, consistant à établir un échange à distance de données entre un dispositif d'identification installé dans l'espace clos et un identifiant destiné à être porté par l'utilisateur, lorsque la distance entre l'identifiant et le dispositif d'identification est inférieure à une limite prédéterminée, l'accès n'étant autorisé que lorsque le dispositif d'identification a authentifié l'identifiant, l'opération d'identification comprenant l'émission par le dispositif d'identification d'un premier signal codé d'identification et d'au moins un deuxième signal d'interrogation, caractérisé par le fait que, pour empêcher un échange de données d'identification entre le dispositif d'identification et un répéteur non autorisé, sans passer par l'identifiant, le procédé consiste, d'une part, à décoder, au niveau de l'identifiant, le premier signal codé d'identification reçu par l'identifiant en provenance du dispositif d'identification, au début de l'opération d'identification, à séquentiellement inverser la phase du deuxième signal d'interrogation reçu par l'identifiant en provenance du dispositif d'identification, en fonction du code d'identification préalablement obtenu par décodage, à réémettre ledit deuxième signal vers le dispositif d'identification, afin que ce dernier puisse détecter le déphasage entre le deuxième signal d'interrogation engendré par le dispositif d'identification et le deuxième signal reçu par le dispositif d'identification, en provenance de l'identifiant, et à maintenir l'interdiction d'accès lorsque la séquence de déphasage détectée ne correspond pas au code d'identification connu par le dispositif d'identification. Ce code d'identification peut être constitué d'une séquence pseudo-aléatoire selon un algorithme prédéterminé, que le pirate ne peut pas connaître. Ainsi, si le pirate utilise un simple répéteur pour dialoguer directement avec le dispositif d'identification, ce dernier recevra le deuxième signal d'interrogation, sans inversion de phase, ce qui ne correspondra pas au code d'identification connu par le dispositif d'identification, empêchant ainsi l'accès au véhicule.

Avantageusement, le deuxième signal d'interrogation engendré par le dispositif d'identification est un signal oscillant pulsé et le code d'identification est un code numérique à plusieurs bits, par exemple à trois octets, de façon à successivement activer ou désactiver l'inversion de phase d'une impulsion du deuxième signal d'interrogation, au niveau de l'identifiant, selon la valeur binaire de chaque bit de ce code d'identification.

Selon une autre caractéristique, le procédé consiste, au niveau du dispositif d'identification, à ajouter un déphasage supplémentaire de 90° au deuxième signal d'interrogation reçu par le dispositif d'identification, et, à l'étape de détection de déphasage, à affecter une valeur binaire pour chaque impulsion du deuxième signal, selon que la phase du deuxième signal reçu est en avance ou en retard d'environ 90° par rapport à la phase du deuxième signal engendré, afin de vérifier si la séquence de valeurs binaires ainsi affectées correspond bien au code d'identification connu par le dispositif d'identification.

Dans une forme de réalisation préférée, pour empêcher un échange de données d'identification à une distance supérieure à la limite prédéterminée précitée, en particulier par interposition d'un répéteur non autorisé entre le dispositif d'identification et l'identifiant, le procédé consiste, en outre, au niveau du dispositif d'identification, à discriminer la phase entre le deuxième signal d'interrogation engendré par le dispositif d'identification et ledit deuxième signal reçu par le dispositif d'identification en provenance de l'identifiant, à filtrer le signal résultant de la discrimination de phase pour délivrer un signal continu représentatif du déphasage et à maintenir l'interdiction d'accès lorsque la différence entre l'amplitude dudit signal continu et l'amplitude d'un signal de référence dépasse une valeur de seuil prédéterminée.

L'invention vise également un système pour la mise en oeuvre du procédé précité, dans lequel le dispositif d'identification comprend un circuit d'émission et un circuit de réception, et l'identifiant comporte un émetteur et un récepteur, caractérisé par le fait qu'il comporte, au niveau de l'identifiant, un moyen de décodage pour décoder le premier signal codé d'identification, un moyen inverseur de phase pour inverser la phase d'au moins un deuxième signal d'interrogation selon une séquence commandée par une unité centrale de commande en fonction du code d'identification fourni par le moyen de décodage, et au niveau du dispositif d'identification, un moyen détecteur de déphasage recevant, en entrée, à la fois le deuxième signal d'interrogation engendré par un générateur du dispositif d'identification, et ledit deuxième signal d'interrogation reçu par le circuit de réception du dispositif d'identification en provenance de l'identifiant, et une unité centrale de traitement apte à analyser le déphasage ainsi détecté en fonction du code d'identification connu par le dispositif d'identification.

Avantageusement, le générateur du dispositif d'identification engendre le deuxième signal d'interrogation sous la forme d'un signal oscillant pulsé, dont chaque impulsion a une fréquence porteuse prédéterminée, par exemple en basse fréquence à 125 KHz, lesdites impulsions ayant une période de récurrence prédéterminée, par exemple de l'ordre de 8 µs, et le code d'identification est un code binaire à plusieurs bits, de durée unitaire par exemple de 200 µs, par exemple à trois octets, la valeur 1 ou 0 de chaque bit étant destinée à activer ou désactiver le moyen inverseur de phase pendant une durée correspondant sensiblement à celle du bit 1 ou 0.

Dans une forme de réalisation particulière, l'identifiant comporte un récepteur basse fréquence ayant un circuit de remise en forme du signal dont la sortie est reliée, d'une part, au moyen de décodage précité, et d'autre part, à une entrée d'une porte logique OU exclusif qui constitue le moyen inverseur de phase précitée, l'autre entrée de ladite porte recevant les bits du code d'identification selon la fréquence de récurrence des impulsions du deuxième signal d'interrogation, la sortie de ladite porte logique étant reliée à un émetteur radio-fréquence modulé par ledit signal de sortie de la porte logique.

Dans ce cas, un interrupteur peut être intercalé entre ladite porte logique et l'émetteur radio-fréquence de l'identifiant, ledit interrupteur étant commandé par l'unité centrale de commande pour ouvrir la liaison entre la porte logique et l'émetteur pendant la phase de décodage du premier signal d'identification et pour fermer ladite liaison pendant la réception et la réémission du deuxième signal d'interrogation par l'identifiant.

On peut également prévoir qu'un moyen de déphasage est intercalé entre un récepteur radio-fréquence du dispositif d'identification et le moyen de détection de déphasage précité, pour ajouter au deuxième signal d'interrogation reçu en provenance de l'identifiant un déphasage supplémentaire de 90° à l'entrée dudit moyen de détection de déphasage, ce dernier étant constitué d'une bascule D recevant sur une autre entrée le deuxième signal d'interrogation engendré par le générateur du dispositif d'identification, pour délivrer en sortie, pour chaque impulsion dudit deuxième signal d'interrogation, une valeur binaire 1 ou 0 selon que la phase du deuxième signal d'interrogation reçu est en avance ou en retard d'environ 90° par rapport à la phase du deuxième signal d'interrogation engendré, la sortie de ladite bascule D étant reliée à l'unité centrale de traitement pour la comparer au code d'identification précité.

Avantageusement, pour empêcher un échange de données d'identification à une distance supérieure à la limite prédéterminée, en particulier par interposition d'un répéteur non autorisé entre le dispositif d'identification et l'identifiant, le système comprend, en parallèle au moyen de détection de déphasage, un moyen discriminateur de phase recevant, en entrée, le deuxième signal engendré par le générateur du dispositif d'identification et le deuxième signal reçu par le circuit de réception en provenance de l'identifiant, un moyen de filtrage étant connecté en sortie dudit moyen discriminateur de phase, pour délivrer, en sortie, un signal continu représentatif du déphasage des signaux précités, ledit signal continu étant délivré à l'unité centrale de traitement qui est sensible à la différence entre l'amplitude dudit signal continu délivré et l'amplitude d'un signal de référence, pour maintenir l'interdiction d'accès lorsque ladite différence dépasse une valeur de seuil prédéterminée.

Dans ce cas, on peut prévoir que le circuit de réception du dispositif d'identification comporte une antenne reliée à un récepteur radio-fréquence, par exemple à 434 MHz, connecté, d'une part, à une entrée du moyen discriminateur de phase précité et, d'autre part, à une entrée du moyen de détection de phase précité, et le circuit d'émission du dispositif d'identification comporte un générateur basse fréquence, par exemple à 125 KHz connecté, en parallèle, à l'autre entrée du moyen discriminateur de phase, à l'autre entrée du moyen détecteur de déphasage, et à un amplificateur d'antenne.

Selon une forme de réalisation particulière, le moyen discriminateur de phase précité est une porte logique OU exclusif qui délivre en sortie un signal dont la composante continue varie linéairement en fonction du déphasage entre les deuxièmes signaux engendré et reçu précités sur une demi-période. Dans ce cas, le moyen de filtrage précité peut être un filtre passe-bas par exemple avec une fréquence de coupure de l'ordre de 10 KHz.

Avantageusement, l'unité centrale de traitement comporte un micro-contrôleur équipé d'un convertisseur analogique/numérique, pour traiter numériquement la différence de valeur entre la tension continue délivrée et la tension de référence, et pour comparer les valeurs binaires du signal de sortie de la bascule D et le code d'identification.

Dans ce cas, le générateur basse-fréquence du dispositif d'identification peut être modulé en fréquence par l'unité centrale de traitement, de préférence de manière aléatoire, par exemple sur une plage de 120 à 130 KHz et avec une période d'environ une ms.

Selon une autre caractéristique, le système comporte un moyen de mesure du temps de retard entre les deuxièmes signaux engendré et reçu précités, afin que l'unité centrale de traitement maintienne l'interdiction d'accès lorsque la valeur du temps de retard mesurée dépasse une valeur de seuil prédéterminée, par exemple une ou deux périodes de récurrence dudit deuxième signal.

De préférence, la tension de référence, à laquelle est comparée la tension continue délivrée par le moyen de filtrage, est constituée par une valeur initialement mémorisée, qui est apprise par le système.

Pour mieux faire comprendre l'objet de l'invention, on va en décrire maintenant, à titre d'exemple purement illustratif et non limitatif, un mode de réalisation représenté sur le dessin annexé.

Sur ce dessin :
- la figure 1 est un schéma synoptique fonctionnel du système selon l'invention ; et
- la figure 2 est un graphique représentant la valeur de la tension continue en fonction du déphasage.

Sur la figure 1, le dispositif d'identification embarqué par exemple sur un véhicule, comporte un générateur de tension V basse fréquence BF, par exemple à 125 KHz, délivrant en sortie une tension V_{E} sous forme de créneaux. La tension V_{E} est envoyée, d'une part, à une entrée d'une porte logique OU exclusif 1 et à une entrée Ck d'une bascule 21 dite bascule D, et d'autre part, à l'entrée d'un amplificateur 2. La sortie de l'amplificateur 2 est reliée à une capacité 3 et à une inductance 4 en série, une borne de l'inductance 4 étant reliée à la masse. L'inductance 4 constitue l'antenne d'émission BF du dispositif d'identification.

Le dispositif d'identification comporte, en outre, une antenne 5 reliée à l'entrée d'un récepteur 6 radio fréquence RF, par exemple à 434 MHz. La sortie du récepteur RF 6 est reliée en série à un moyen de déphasage 7 pour introduire un déphasage de 90° dans le signal reçu V_{R}. La sortie du moyen de déphasage 7 est reliée en parallèle à l'autre entrée de la porte logique 1 et à une autre entrée Dat de la bascule D.

La porte logique 1 est reliée en sortie à un filtre passe-bas 8 d'ordre quatre, avec une fréquence de coupure d'environ 10 KHz. Le filtre 8 permet de délivrer en sortie la composante continue Vcc du signal sortant de la porte logique 1. La tension Vcc est reçue par une unité de traitement 9 comportant un micro-contrôleur équipé d'un convertisseur analogique/numérique à 8 bits. L'unité de traitement 9 est apte à commander le générateur BF précité, dont une borne est reliée à la masse.

Les bornes Pr et Cℓ de la bascule D sont reliées à la masse et la sortie Q de la bascule 21 est reliée à l'unité 9. La bascule 21 ne sera pas décrite plus en détail, car elle est connue en soi.

L'identifiant, porté par exemple sur un badge, comporte une inductance 10 qui est branchée en parallèle sur une capacité 11 et aux deux bornes d'entrée d'un comparateur 12. L'ensemble 11, 12 constitue un récepteur BF 13 comportant un circuit de réveil à très faible consommation qui effectue une remise en forme du signal pour délivrer un signal induit V_{I} sous forme de créneaux. La sortie du comparateur 12 est reliée, d'une part, à une entrée d'une autre porte logique OU exclusif 22 et à l'entrée d'un moyen de décodage 23. La sortie du moyen de décodage est reliée à une unité centrale de commande 24 qui est apte à commander un interrupteur 25 par une liaison 26 et apte à fournir un signal constitué d'une séquence de valeurs binaires à une deuxième entrée de la porte logique 22. Le signal de sortie de la porte 22 permet de moduler un émetteur RF 14 qui délivre un signal modulé vers une antenne 15 de l'identifiant, lorsque l'interrupteur 25 est fermé.

La flèche F1 indique la transmission du signal BF entre l'antenne 4 et l'antenne 10, et la flèche F2 indique la transmission du signal RF entre l'antenne 15 et l'antenne 5.

On va maintenant décrire un premier exemple de fonctionnement du système de l'invention.

Le générateur V engendre un premier signal codé d'identification, composé de bits d'identification, qui est émis par l'antenne 4 du dispositif d'identification et reçu par l'antenne 10 de l'identifiant. Ce premier signal code d'identification est décodé par le moyen de décodage 23 qui, simultanément, donne l'ordre à l'unité centrale de commande 24 de commander l'ouverture de l'interrupteur 25, pour éviter une réémission de ce premier signal par l'identifiant. Le premier signal codé d'identification est émis avec une période d'environ 200 µs par bit d'identification.

Puis, le générateur V engendre un deuxième signal d'interrogation qui est constitué d'une tension V_{E} sous forme de créneaux avec une fréquence porteuse de 125 KHz et une amplitude de crête, pour chaque impulsion I_{E}, de 5 Volts. Dans ce cas, la période de récurrence des impulsions du deuxième signal est de 8 µs. Ce deuxième signal d'interrogation est reçu par l'identifiant et délivre en sortie de son récepteur 13 un signal oscillant en créneaux V_{I} dont l'enveloppe du signal est représentée sur la figure 1. Le signal V_{I} est reçu à l'entrée de la porte logique 22 qui reçoit, en outre, en entrée un signal continu sous forme de créneaux représentatifs des bits successifs du code d'identification préalablement obtenu par l'intermédiaire du moyen de décodage 23. Dans ce cas, l'unité centrale de commande 24 a commandé l'interrupteur 25 pour fermer la liaison vers l'émetteur 14. Si un bit du code d'identification est à 0, lors d'une impulsion I_{I} du signal V_{I}, la porte logique 22 délivrera en sortie ladite impulsion I_{I}, alors que si le bit est à 1, la porte logique 22 sortira une impulsion dont la phase sera inversée de 180° et ce pendant toute la durée d'un bit d'identification, soit 200 µs.

Bien entendu, le deuxième signal d'interrogation ne passe pas par le moyen de décodage 23.

Le signal reçu V_{R} présente un léger déphasage par rapport au signal V_{E}, par exemple de l'ordre de quelques centaines de ns, du fait du temps de transmission du signal résultant de la distance et des composants électroniques.

Dans le cas où le moyen de déphasage 7 est absent, la porte logique 1 délivrera en sortie un signal dont la fréquence sera double, c'est-à-dire de l'ordre de 250 KHz. Le filtre passe-bas 8 permettra d'éliminer la fréquence porteuse à 250 KHz, pour ne garder que la composante continue du signal.

Si les deux antennes 4, 10 sont positionnées de manière à être en phase (c'est-à-dire, avec Δϕ = 0), la tension Vcc sera de l'ordre de 0 V, comme indiqué sur le graphique de la figure 2. Si l'on tient compte du léger retard introduit par la transmission bidirectionnelle des données F1 et F2, qui est de l'ordre de quelques centaines de ns, la tension résultante Vcc sera en fait de l'ordre de quelques centaines de mV. En effet, la porte logique 1 délivre un signal dont la composante continue varie entre 0 et 5 V, pour un déphasage Δϕ compris entre 0 et 180°, comme visible sur la figure 2. On peut ainsi détecter un déphasage avec une précision de l'ordre de 5 V/180° = 28 mV/°. Etant donné que, pour le signal V_{E}, la période de 8 µs correspond à 360°, un retard de l'ordre de 100 ns, qui correspond à 0,1 µs, se traduit par un déphasage de 0,1 x 360/8 = 4,5°. Ainsi, un léger retard de l'ordre de 100 ns correspond à une tension continue Vcc égale à 4,5° x 28 mV/° = 125 mV.

A titre d'exemple, la valeur de seuil prédéterminée pourrait être de l'ordre de 250 mV, ce qui correspondrait à un retard d'environ 200 ns, alors que la valeur de la tension de référence serait de 0 V.

En revanche, si les deux bobines 4, 10 sont en opposition de phase, c'est-à-dire avec un déphasage Δϕ = 180°, la valeur de la tension continue Vcc sera de 5 V, comme visible sur la figure 2.

Par conséquent, si Vcc est par exemple compris entre 0,25 et 4,75 V, cela signifiera que les signaux émis et reçu sont déphasés d'une manière irrégulière, ce qui maintiendra l'interdiction d'accès au véhicule et/ou pourra déclencher une alarme sonore ou visuelle.

Dans le cas où le moyen de déphasage 7 est absent, on n'utilise pas la bascule 21, mais on utilise uniquement la porte logique 1, en tant que moyen détecteur de déphasage. Ainsi, pour chaque impulsion I_{R} du signal reçu V_{R} , si Vcc est entre 0 et 1 volt, l'unité centrale de traitement 9 pourra affecter à ladite impulsion une valeur binaire égale à 0, et si la tension Vcc est comprise entre 4 et 5 volts, on peut affecter à l'impulsion une valeur binaire égale à 1, afin de comparer la séquence desdites valeurs binaires au code d'identification connu par le véhicule. Ainsi, la porte logique 1 peut servir à la fois pour détecter un retard et pour vérifier que le signal est bien passé par l'identifiant.

Bien entendu, l'invention suppose que l'antenne de réception de l'identifiant ne soit pas retournée par rapport à l'antenne émettrice du dispositif d'identification, pendant l'analyse du second signal sinon la comparaison avec le code d'identification sera faussée.

Toutefois, pour éviter d'avoir deux valeurs possibles de tension de référence, à savoir 0 V et 5 V, selon que les bobines BF sont en phase ou en opposition de phase, on peut ajouter le moyen de déphasage 7 pour introduire un déphasage supplémentaire de 90°. Ainsi, que les bobines 4, 10 soient en phase ou en opposition de phase, la porte logique 1 détectera un déphasage qui sera toujours de l'ordre de 90°, ce qui correspond à un signal Vcc de l'ordre de 2,5 V, avec une marge d'erreur de l'ordre de 10 %, c'est-à-dire 0,25 V. Le fait d'ajouter le moyen de déphasage 7 permet d'avoir en mémoire une seule valeur de tension de référence.

Ainsi, si un pirate introduit un répéteur entre le dispositif d'identification et l'identifiant, le temps de retard global pourrait, par exemple, être de l'ordre de 1 µs, ce qui correspondrait à un déphasage de 45° supplémentaires entre le signal reçu et le signal émis. La tension continue résultante Vcc varierait alors de 45° x 28 mV/° = 1,25 V, ce qui est bien supérieur à la valeur de seuil de 250 mV.

Toutefois, si un pirate vient à connaître le système selon l'invention, il pourrait chercher à augmenter le déphasage, pour le porter, par exemple, de 45° à 180°, ce qui rendrait l'utilisation du répéteur transparent pour le système. Autrement dit, le pirate pourrait, de manière artificielle, augmenter le temps de retard du signal reçu, de façon que le signal reçu soit toujours en phase ou en opposition de phase avec le signal émis.

Pour éviter cet inconvénient, il suffit de faire varier, de manière aléatoire, la fréquence du signal engendré, par exemple sur une plage allant de 120 à 130 KHz, avec une variation de la fréquence, par exemple toutes les millisecondes.

Par exemple, si le pirate pense que la fréquence d'émission est de 125 KHz, il pourra chercher à renvoyer le signal avec un temps de retard de l'ordre de 8 µs. Si, toutefois, le signal d'émission a en fait, à cet instant précis, une fréquence de 120 KHz, ce qui correspond à une période de 8,33 µs, le signal reçu sera déphasé par rapport au signal émis avec un temps de retard de 0,33 µs, ce qui correspondra à un déphasage d'environ 14° et donc à une variation de la tension continue Vc de l'ordre de 0,4 V, ce qui est bien supérieur à la valeur de seuil de 250 mV.

Si le pirate sait que la fréquence d'émission peut varier, il pourrait, tout d'abord, analyser le signal émis par le dispositif d'identification sur une période complète, afin d'identifier sa fréquence, puis renvoyer le signal vers le dispositif d'identification, avec un retard global de deux ou plus périodes, ce qui rendrait à nouveau le piratage transparent vis-à-vis du système.

Pour éviter ce cas, il suffirait alors de rajouter un moyen de mesure du temps de retard entre le signal émis et le signal reçu. En effet, dès lors qu'il sera nécessaire au pirate de mesurer d'abord la fréquence du signal émis sur une période, puis de le renvoyer après au moins deux périodes, le temps de retard résultant sera suffisamment grand pour pouvoir être détecté par un moyen de mesure de temps de retard suffisamment simple et économique.

Dans le cas où le moyen de déphasage 7 est utilisé, on peut utiliser la bascule 21 précitée, pour détecter le déphasage entre les signaux sur ses entrées Ck et Dat, de façon que sa sortie Q délivre un signal binaire dont la valeur est égale à 1, si l'entrée Ck est en retard de 90° par rapport à l'entrée Dat et égale à 0 si l'entrée Ck est en avance de 90° par rapport à l'entrée Dat. La sortie Q de la bascule 21 est analysée par le microprocesseur de l'unité centrale 9, afin de la comparer au code d'identification connu par le dispositif connu d'identification.

Enfin, il est à noter que si l'on utilise un convertisseur analogique/numérique à 8 bits, on pourra obtenir une numérisation du signal Vcc avec une précision de 5 V/256, c'est-à-dire environ 19,5 mV/bit. Etant donné que la porte logique 1 permettait d'avoir une précision de 27 mV/°, on obtient avec le convertisseur analogique/numérique une précision supérieure à 1° par bit.

## Revendications

1. Procédé pour sécuriser une transmission bidirectionnelle de données, pour l'accès à un espace clos, en particulier à un véhicule automobile, consistant à établir un échange à distance de données entre un dispositif d'identification installé dans l'espace clos et un identifiant destiné à être porté par l'utilisateur, lorsque la distance entre l'identifiant et le dispositif d'identification est inférieure à une limite prédéterminée, l'accès n'étant autorisé que lorsque le dispositif d'identification a authentifié l'identifiant, l'opération d'identification comprenant l'émission par le dispositif d'identification d'un premier signal codé d'identification et d'au moins un deuxième signal d'interrogation (V_{E}), **caractérisé par le fait que**, pour empêcher un échange de données d'identification entre le dispositif d'identification et un répéteur non autorisé, sans passer par l'identifiant, le procédé consiste, d'une part, à décoder, au niveau de l'identifiant, le premier signal codé d'identification reçu par l'identifiant en provenance du dispositif d'identification, au début de l'opération d'identification, à séquentiellement inverser la phase du deuxième signal d'interrogation reçu par l'identifiant en provenance du dispositif d'identification, en fonction du code d'identification préalablement obtenu par décodage, à réémettre ledit deuxième signal vers le dispositif d'identification, afin que ce dernier puisse détecter le déphasage entre le deuxième signal d'interrogation (V_{E}) engendré par le dispositif d'identification et le deuxième signal (V_{R}) reçu par le dispositif d'identification, en provenance de l'identifiant, et à maintenir l'interdiction d'accès lorsque la séquence de déphasage détectée ne correspond pas au code d'identification connu par le dispositif d'identification.

2. Procédé selon la revendication 1, **caractérisé par le fait que** le deuxième signal d'interrogation (V_{E}) engendré par le dispositif d'identification est un signal oscillant pulsé et le code d'identification est un code numérique à plusieurs bits, par exemple à trois octets, de façon à successivement activer ou désactiver l'inversion de phase d'une impulsion (I_{I}) du deuxième signal d'interrogation (V_{I}), au niveau de l'identifiant, selon la valeur binaire de chaque bit de ce code d'identification.

3. Procédé selon la revendication 2, **caractérisé par le fait qu'**il consiste, au niveau du dispositif d'identification, à ajouter un déphasage supplémentaire de 90° au deuxième signal d'interrogation (V_{R}) reçu par le dispositif d'identification, et, à l'étape de détection de déphasage, à affecter une valeur binaire pour chaque impulsion du deuxième signal, selon que la phase du deuxième signal reçu est en avance ou en retard d'environ 90° par rapport à la phase du deuxième signal engendré (V_{E}), afin de vérifier si la séquence de valeurs binaires ainsi affectées correspond bien au code d'identification connu par le dispositif d'identification.

4. Procédé selon l'une des revendications 1 à 3, **caractérisé par le fait que**, pour empêcher un échange de données d'identification à une distance supérieure à la limite prédéterminée précitée, en particulier par interposition d'un répéteur non autorisé entre le dispositif d'identification et l'identifiant, le procédé consiste, en outre, au niveau du dispositif d'identification, à discriminer la phase entre le deuxième signal d'interrogation (V_{E}) engendré par le dispositif d'identification et ledit deuxième signal (V_{R}) reçu par le dispositif d'identification en provenance de l'identifiant, à filtrer le signal résultant de la discrimination de phase pour délivrer un signal continu représentatif du déphasage et à maintenir l'interdiction d'accès lorsque la différence entre l'amplitude dudit signal continu (Vcc) et l'amplitude d'un signal de référence dépasse une valeur de seuil prédéterminée.

5. Système pour la mise en oeuvre du procédé selon l'une des revendications 1 à 4, dans lequel le dispositif d'identification comprend un circuit d'émission (2-4) contenant des moyens d'émission d'un premier signal codé d'identification et d'au moins un deuxième signal d'interrogation et un circuit de réception (5-7), et l'identifiant comporte un émetteur (14) et un récepteur (13), **caractérisé par le fait qu'**il comporte, au niveau de l'identifiant, un moyen de décodage (23) pour décoder le premier signal codé d'identification, un moyen inverseur de phase (22) pour inverser la phase d'au moins un deuxième signal d'interrogation (V_{I}) selon une séquence commandée par une unité centrale de commande (24) en fonction du code d'identification fourni par le moyen de décodage, et au niveau du dispositif d'identification, un moyen détecteur de déphasage (21) recevant, en entrée, à la fois le deuxième signal d'interrogation (V_{E}) engendré par un générateur (V) du dispositif d'identification, et ledit deuxième signal d'interrogation (V_{R}) reçu par le circuit de réception du dispositif d'identification en provenance de l'identifiant, et une unité centrale de traitement (9) apte à analyser le déphasage ainsi détecté en fonction du code d'identification connu par le dispositif d'identification et l'unité contenant des moyens à maintenir une interdiction d'acces lorsque la séquence de déphasage détectée ne correspond pas au code d'identification.

6. Système selon la revendication 5, **caractérisé par le fait que** le générateur (V) du dispositif d'identification engendre le deuxième signal d'interrogation (V_{E}) sous la forme d'un signal oscillant pulsé, dont chaque impulsion (I_{E}) a une fréquence porteuse prédéterminée, par exemple en basse fréquence à 125 KHz, lesdites impulsions ayant une période de récurrence prédéterminée, par exemple de l'ordre de 8 µs, et le code d'identification est un code binaire à plusieurs bits, de durée unitaire par exemple de 200 µs, par exemple à trois octets, la valeur 1 ou 0 de chaque bit étant destinée à activer ou désactiver le moyen inverseur de phase (22) pendant une durée correspondant sensiblement à celle du bit 1 ou 0.

7. Système selon la revendication 6, **caractérisé par le fait que** l'identifiant comporte un récepteur basse fréquence (13) ayant un circuit de remise en forme du signal dont la sortie est reliée, d'une part, au moyen de décodage (23) précité, et d'autre part, à une entrée d'une porte logique OU exclusif (22) qui constitue le moyen inverseur de phase précitée, l'autre entrée de ladite porte recevant les bits du code d'identification selon la fréquence de récurrence des impulsions (I_{I}) du deuxième signal d'interrogation (V_{I}), la sortie de ladite porte logique étant reliée à un émetteur radio-fréquence (14) modulé par ledit signal de sortie de la porte logique.

8. Système selon la revendication 7, **caractérisé par le fait qu'**un interrupteur est intercalé entre ladite porte logique (22) et l'émetteur radio-fréquence (14) de l'identifiant, ledit interrupteur étant commandé par l'unité centrale de commande (24) pour ouvrir la liaison entre la porte logique et l'émetteur pendant la phase de décodage du premier signal d'identification et pour fermer ladite liaison pendant la réception et la réémission du deuxième signal d'interrogation par l'identifiant.

9. Système selon l'une des revendications 5 à 8, **caractérisé par le fait qu'**un moyen de déphasage (7) est intercalé entre un récepteur radio-fréquence (6) du dispositif d'identification et le moyen de détection de déphasage (21) précité, pour ajouter au deuxième signal d'interrogation (V_{R}) reçu en provenance de l'identifiant un déphasage supplémentaire de 90° à l'entrée dudit moyen de détection de déphasage, ce dernier étant constitué d'une bascule D recevant sur une autre entrée le deuxième signal d'interrogation (V_{E}) engendré par le générateur (V) du dispositif d'identification, pour délivrer en sortie, pour chaque impulsion dudit deuxième signal d'interrogation, une valeur binaire 1 ou 0 selon que la phase du deuxième signal d'interrogation reçu (V_{R}) est en avance ou en retard d'environ 90° par rapport à la phase du deuxième signal d'interrogation engendré (V_{E}), la sortie de ladite bascule D étant reliée à l'unité centrale de traitement (9) pour la comparer au code d'identification précité.

10. Système selon l'une des revendications 5 à 9, **caractérisé par le fait que**, pour empêcher un échange de données d'identification à une distance supérieure à la limite prédéterminée, en particulier par interposition d'un répéteur non autorisé entre le dispositif d'identification et l'identifiant, le système comprend, en parallèle au moyen de détection de déphasage (21), un moyen discriminateur de phase (1) recevant, en entrée, le deuxième signal (V_{E}) engendré par le générateur (V) du dispositif d'identification et le deuxième signal (V_{R}) reçu par le circuit de réception (5-7) en provenance de l'identifiant, un moyen de filtrage (8) étant connecté en sortie dudit moyen discriminateur de phase, pour délivrer, en sortie, un signal continu (Vcc) représentatif du déphasage des signaux précités, ledit signal continu étant délivré à l'unité centrale de traitement (9) qui est sensible à la différence entre l'amplitude dudit signal continu délivré et l'amplitude d'un signal de référence, pour maintenir l'interdiction d'accès lorsque ladite différence dépasse une valeur de seuil prédéterminée.

11. Système selon la revendication 10, **caractérisé par le fait que** le circuit de réception (5-7) du dispositif d'identification comporte une antenne (5) reliée à un récepteur radio-fréquence (6), par exemple à 434 MHz, connecté, d'une part, à une entrée du moyen discriminateur de phase précité (1) et, d'autre part, à une entrée du moyen de détection de phase précité (21), et le circuit d'émission (2-4) du dispositif d'identification comporte un générateur basse fréquence (V), par exemple à 125 KHz connecté, en parallèle, à l'autre entrée du moyen discriminateur de phase, à l'autre entrée du moyen détecteur de déphasage, et à un amplificateur d'antenne (2).

12. Système selon la revendication 10 ou 11, **caractérisé par le fait que** le moyen discriminateur de phase précité (1) est une porte logique OU exclusif qui délivre en sortie un signal dont la composante continue varie linéairement en fonction du déphasage entre les deuxièmes signaux engendré (V_{E}) et reçu (V_{R}) précités sur une demi-période.

13. Système selon la revendication 12, **caractérisé par le fait que** le moyen de filtrage précité (8) est un filtre passe-bas par exemple avec une fréquence de coupure de l'ordre de 10 KHz.

14. Système selon l'une des revendications 10 à 13, **caractérisé par le fait que** l'unité centrale de traitement (9) comporte un micro-contrôleur équipé d'un convertisseur analogique/numérique, pour traiter numériquement la différence de valeur entre la tension continue délivrée (Vcc) et la tension de référence, et pour comparer les valeurs binaires du signal de sortie de la bascule D (21) et le code d'identification.

15. Système selon la revendication 14, **caractérisé par le fait que** le générateur basse-fréquence (V) du dispositif d'identification est modulé en fréquence par l'unité centrale de traitement (9), de préférence de manière aléatoire, par exemple sur une plage de 120 à 130 KHz et avec une période d'environ une ms.

16. Système selon l'une des revendications 10 à 15, **caractérisé par le fait que** le système comporte un moyen de mesure du temps de retard entre les deuxièmes signaux engendré et reçu précités, afin que l'unité centrale de traitement (9) maintienne l'interdiction d'accès lorsque la valeur du temps de retard mesurée dépasse une valeur de seuil prédéterminée, par exemple une ou deux périodes de récurrence dudit deuxième signal.

17. Système selon l'une des revendications 10 à 17, **caractérisé par le fait que** la tension de référence, à laquelle est comparée la tension continue délivrée (Vcc) par le moyen de filtrage (8), est constituée par une valeur initialement mémorisée, qui est apprise par le système.

## Patentansprüche

1. Verfahren zur Absicherung einer bidirektionalen Datenübertragung für den Zugang zu einem abgeschlossenen Raum, insbesondere zu einem Kraftfahrzeug, das darin besteht, zwischen einer im geschlossenen Raum installierten Identifikationsvorrichtung und einem zum Mitführen durch den Benutzer bestimmten Identifizierer einen Datenaustausch über eine Entfernung durchzuführen, wenn die Entfernung zwischen Identifizierer und Identifikationsvorrichtung geringer ist als ein vorbestimmter Grenzwert, wobei der Zugang nur dann gestattet ist, wenn die Identifikationsvorrichtung den Identifizierer authentifiziert hat, wobei der Identifikationsvorgang das Ausgeben eines ersten codierten Identifikationssignals und zumindest eines zweiten Abfragesignals (V_{E}) durch die Identifikationsvorrichtung umfasst, **dadurch gekennzeichnet, dass** zum Verhindern eines Identifikationsdatenaustauschs zwischen der Identifikationsvorrichtung und einem nicht autorisierten Abfangsender ohne Übertragung durch den Identifizierer das Verfahren darin besteht, einerseits im Bereich des Identifizierers das von der Identifikationsvorrichtung stammende, vom Identifizierer empfangene, erste codierte Identifikationssignal zu Beginn des Identifikationsvorgangs zu decodieren, die Phase des von der Identifikationsvorrichtung stammenden, vom Identifizierer empfangenen zweiten Abfragesignals in Abhängigkeit vom zuvor durch Decodieren erhaltenen Identifikationscode sequentiell umzukehren, das genannte zweite Signal zur Identifikationsvorrichtung zurückzusenden, damit diese die Phasenverschiebung zwischen dem von der Identifikationsvorrichtung erzeugten zweiten Abfragesignal (V_{E}) und dem vom Identifizierer stammenden, von der Identifikationsvorrichtung empfangenen zweiten Signal (V_{R}) erfassen kann, und die Zugangsunterbindung aufrechtzuerhalten, wenn die erfasste Phasenverschiebungssequenz nicht dem der Identifikationsvorrichtung bekannten Identifikationscode entspricht.

2. Verfahren nach Anspruch 1, **dadurch gekennzeichnet, dass** das von der Identifikationsvorrichtung erzeugte zweite Abfragesignal (V_{E}) ein gepulstes Schwingsignal und der Identifikationscode ein digitaler Code mit einigen Bits, beispielsweise drei Bytes, ist, so dass die Phasenumkehr eines Impulses (I_{I}) des zweiten Abfragesignals (V_{I}) im Bereich des Identifizierers je nach Binärwert eines jeden Bit dieses Identifikationscodes aufeinanderfolgend aktiviert bzw. deaktiviert wird.

3. Verfahren nach Anspruch 2, **dadurch gekennzeichnet, dass** es darin besteht, dem von der Identifikationsvorrichtung empfangenen zweiten Abfragesignal (V_{R}) im Bereich der Identifikationsvorrichtung eine zusätzliche Phasenverschiebung um 90° aufzuprägen und im Schritt zum Erfassen der Phasenverschiebung einen Binärwert für jeden Impuls des zweiten Signals zuzuordnen, je nachdem, ob die Phase des empfangenen zweiten Signals um etwa 90° bezüglich der Phase des erzeugten zweiten Signals (V_{E}) vor- oder nacheilt, um zu überprüfen, ob die Sequenz der so zugeordneten Binärwerte wohl dem der Identifikationsvorrichtung bekannten Identifikationscode entspricht.

4. Verfahren nach einem der Ansprüche 1 bis 3, **dadurch gekennzeichnet, dass** zum Verhindern eines Identifikationsdatenaustauschs über eine Entfernung, die über dem vorgenannten, vorbestimmten Grenzwert liegt, insbesondere durch Zwischenschaltung eines nicht autorisierten Abfangsenders zwischen Identifikationsvorrichtung und Identifizierer, das Verfahren ferner darin besteht, im Bereich der Identifikationsvorrichtung die Phase zwischen dem von der Identifikationsvorrichtung erzeugten zweiten Abfragesignals (V_{E}) und dem vom Identifizierer stammenden, von der Identifikationsvorrichtung empfangenen zweiten Signal (V_{R}) zu diskriminieren, das bei der Phasendiskriminierung entstandene Signal zu filtern, um ein Gleichspannungssignal auszugeben, das für die Phasenverschiebung repräsentativ ist, und die Zugangsunterbindung aufrechtzuerhalten, wenn die Differenz zwischen der Amplitude des genannten Gleichspannungssignals (Vcc) und der Amplitude eines Bezugssignals einen vorbestimmten Schwellenwert übersteigt.

5. System zum Durchführen des Verfahrens nach einem der Ansprüche 1 bis 4, bei dem die Identifikationsvorrichtung eine Sendeschaltung (2 - 4) mit Mitteln zum Ausgeben eines ersten codierten Identifikationssignals und zumindest eines zweiten Abfragesignals und eine Empfangsschaltung (5 - 7) enthält und der Identifizierer einen Sender (14) und einen Empfänger (13) aufweist, **dadurch gekennzeichnet, dass** es im Bereich des Identifizierers ein Decodiermittel (23) zum Decodieren des ersten codierten Identifikationssignals, ein Phasenumkehrmittel (22) zum Umkehren der Phase zumindest eines zweiten Abfragesignals (V_{I}) gemäß einer Sequenz, die von einer Steuerzentraleinheit (24) in Abhängigkeit vom Identifikationscode gesteuert wird, der von dem Decodiermittel geliefert wird, und im Bereich der Identifikationsvorrichtung ein Phasenverschiebungserfassungsmittel (21) enthält, das am Eingang zugleich das von einem Generator (V) der Identifikationsvorrichtung erzeugte zweite Abfragesignal (V_{E}) und das von dem Identifizierer stammende, von der Empfangsschaltung der Identifikationsvorrichtung empfangene zweite Signal (V_{R}) empfängt, sowie eine Verarbeitungszentraleinheit (9), welche die Phasenverschiebung analysieren kann, die so in Abhängigkeit von dem der Identifikationsvorrichtung bekannten Identifikationscode erfasst wird, wobei die Einheit Mittel enthält, um eine Zugangsunterbindung aufrechtzuerhalten, wenn die erfasste Phasenverschiebungssequenz nicht dem Identifikationscode entspricht.

6. System nach Anspruch 5, **dadurch gekennzeichnet, dass** der Generator (V) der Identifikationsvorrichtung das zweite Abfragesignal (V_{E}) in Form eines gepulsten Schwingsignals erzeugt, von dem jeder Impuls (I_{E}) eine vorbestimmte Trägerfrequenz hat, beispielsweise in Niederfrequenz bei 125 KHz, wobei die genannten Impulse eine vorbestimmte Wiederholungsperiode beispielsweise in der Größenordnung von 8 µs haben, und der Identifikationscode ein binärer Code mit einigen Bits ist, mit einer Einheitsdauer von beispielsweise 200 µs, beispielsweise mit drei Bytes, wobei der Wert 1 bzw. 0 eines jeden Bit dazu bestimmt ist, das Phasenumkehrmittel (22) für eine Dauer zu aktivierten bzw. zu deaktivieren, die im wesentlichen der des Bit 1 bzw. 0 entspricht.

7. System nach Anspruch 6, **dadurch gekennzeichnet, dass** der Identifizierer einen Niederfrequenz-Empfänger (13) mit einem Signalaufbereitungskreis enthält, dessen Ausgang einerseits mit dem vorgenannten Decodiermittel (23) und andererseits mit einem Eingang eines EXCLUSIVE-OR-Gate (22) verbunden ist, welches das vorgenannte Phasenumkehrmittel bildet, wobei der andere Eingang des Gate die Bits des Identifikationscodes gemäß der Wiederholungsfrequenz der Impulse (I_{I}) des zweiten Abfragesignals (V_{I}) empfängt, wobei der Ausgang des Gate mit einem Hochfrequenz-Sender (14) verbunden ist, der durch das Ausgangssignal des Gate moduliert wird.

8. System nach Anspruch 7, **dadurch gekennzeichnet, dass** zwischen dem Gate (22) und dem Hochfrequenz-Sender (14) des Identifizierers ein Schalter eingefügt ist, wobei der Schalter von der Steuerzentraleinheit (24) gesteuert wird, um die Verbindung zwischen Gate und Sender während der Decodierphase des ersten Identifikationssignals zu öffnen und die Verbindung während des Empfangs und der Weiterleitung des zweiten Abfragesignals durch den Identifizierer zu schließen.

9. System nach einem der Ansprüche 5 bis 8, **dadurch gekennzeichnet, dass** ein Phasenverschiebungsmittel (7) zwischen einem Hochfrequenz-Empfänger (6) der Identifikationsvorrichtung und dem Phasenverschiebungserfassungsmittel (21) geschaltet ist, um dem vom Identifizierer stammenden, empfangenen zweiten Abfragesignal (V_{R}) eine zusätzliche Phasenverschiebung um 90° am Eingang des Phasenverschiebungserfassungsmittels aufzuprägen, wobei letzteres aus einem D-Flipflop besteht, welche an einem weiteren Eingang das von dem Generator (V) der Identifikationsvorrichtung erzeugte zweite Abfragesignal (VE) empfängt, um am Ausgang für jeden Impuls des zweiten Abfragsignals einen Binärwert 1 bzw. 0 zuzuordnen, je nachdem, ob die Phase des empfangenen zweiten Abfragesignals (V_{R}) um etwa 90° bezüglich der Phase des erzeugten zweiten Abfragesignals (V_{E}) vor- oder nacheilt, wobei der Ausgang des genannten D-Flipflops mit der Verarbeitungszentraleinheit (9) verbunden ist, um sie mit dem vorgenannten Identifikationscode zu vergleichen.

10. System nach einem der Ansprüche 5 bis 9, **dadurch gekennzeichnet, dass** zum Verhindern eines Identifikationsdatenaustauschs über eine Entfernung, die über dem vorgenannten, vorbestimmten Grenzwert liegt, insbesondere durch Zwischenschaltung eines nicht autorisierten Abfangsenders zwischen Identifikationsvorrichtung und Identifizierer, das System parallel zum Phasenverschiebungserfassungsmittel (21) geschaltet einen Phasendiskriminator (1) enthält, der am Eingang das vom Generator (V) der Identifikationsvorrichtung erzeugte zweite Signal (V_{E}) und das vom Identifizierer stammende, von der Empfangsschaltung (5 - 7) empfangene zweite Signal (V_{R}) empfängt, wobei ein Filtermittel (8) am Ausgang des genannten Phasendiskriminators angeschlossen ist, um am Ausgang ein Gleichspannungssignal (Vcc) auszugeben, das für die Phasenverschiebung der genannten Signale repräsentativ ist, wobei das Gleichspannungssignal an die Verarbeitungszentraleinheit (9) ausgegeben wird, welche für die Differenz zwischen der Amplitude des ausgegebenen Gleichspannungssignals und der Amplitude eines Bezugssignals empfindlich ist, um die Zugangsunterbindung aufrechtzuerhalten, wenn die Differenz einen vorbestimmten Schwellenwert übersteigt.

11. System nach Anspruch 10, **dadurch gekennzeichnet dass** die Empfangsschaltung (5 - 7) der Identifikationsvorrichtung eine Antenne (5) enthält, die mit einem Hochfrequenz-Empfänger (6) von beispielsweise 434 MHz verbunden ist, der einerseits an einen Eingang des vorgenannten Phasendiskriminators (1) und andererseits an einen Eingang des vorgenannten Phasenverschiebungserfassungsmittels (21) angeschlossen ist, und dass die Sendeschaltung (2 - 4) der Identifikationsvorrichtung einen Niederfrequenz-Generator (V) von beispielsweise 125 KHz enthält, der parallel an den weiteren Eingang des Phasendiskriminators, an den weiteren Eingang des Phasenverschiebungserfassungsmittels und an einen Antennenverstärker (2) angeschlossen ist.

12. System nach Anspruch 10 oder 11, **dadurch gekennzeichnet, dass** der vorgenannte Phasendiskriminator (1) ein EXCLUSIVE-OR-Gate ist, das am Ausgang ein Signal ausgibt, dessen Gleichspannungskomponente linear in Abhängigkeit von der Phasenverschiebung zwischen dem erzeugten Signal (V_{E}) und dem empfangenen Signal (V_{R}) über eine Halbperiode variiert.

13. System nach Anspruch 12, **dadurch gekennzeichnet, dass** das vorgenannte Filtermittel (8) ein Tiefpassfilter ist, beispielsweise mit einer Trennfrequenz im Bereich von 10 KHz.

14. System nach einem der Ansprüche 10 bis 13, **dadurch gekennzeichnet, dass** die Verarbeitungszentraleinheit (9) einen Mikrokontroller enthält, der mit einem AD-Wandler ausgestattet ist, um den Differenzwert zwischen ausgegebener Gleichspannung (Vcc) und Bezugsspannung digital zu verarbeiten und die Binärwerte des Ausgangssignals des D-Flipflops (21) und den Identifikationscode zu vergleichen.

15. System nach Anspruch 14, **dadurch gekennzeichnet, dass** der Niederfrequenz-Generator (V) der Identifikationsvorrichtung von der Verarbeitungszentraleinheit (9) beispielsweise in einem Bereich von 120 - 130 KHz und mit einer Periode von etwa 1 ms vorzugsweise zufallsbedingt frequenzmoduliert wird.

16. System nach einem der Ansprüche 10 bis 15, **dadurch gekennzeichnet, dass** das System ein Mittel zum Messen der Verzögerungszeit zwischen dem erzeugten Signal und dem empfangenen Signal enthält, damit die Verarbeitungszentraleinheit (9) die Zugangsunterbindung aufrecht hält, wenn der Messwert der Verzögerungszeit einen vorbestimmten Schwellenwert von beispielsweise einer oder zwei Wiederholungsperioden des zweiten Signals übersteigt.

17. System nach einem der Ansprüche 10 bis 16, **dadurch gekennzeichnet, dass** die Bezugsspannung, mit der die vom Filtermittel (8) ausgegebene Gleichspannung (Vcc) verglichen wird, aus einem anfänglich abgespeicherten Wert besteht, der vom System erlernt wurde.

## Claims

1. Method for securing bidirectional data transmission for access to a closed space, in particular to a motor vehicle, consisting in setting up a remote exchange of data between an identification device installed in the closed space and an identifier intended to be worn by the user, when the distance between the identifier and the identification device is less than a predetermined limit, access being authorized only once the identification device has authenticated the identifier, the identification operation comprising the transmission by the identification device of a first encoded identification signal and of at least a second interrogation signal (V_{E}), **characterized in that**, in order to prevent an exchange of identification data between the identification device and an unauthorized repeater, without passing via the identifier, the method consists on the one hand in decoding, at the identifier, the first encoded identification signal received by the identifier from the identification device, at the start of the identification operation, then in inverting the phase of the second interrogation signal received by the identifier from the identification device, as a function of the identification code previously obtained by decoding, in re-transmitting said second signal to the identification device, so that the latter can detect the phase shift between the second interrogation signal (V_{E}) generated by the identification device and the second signal (V_{R}) received by the identification device from the identifier, and in maintaining access prohibition when the detected phase shift sequence does not correspond to the identification code known by the identification device.

2. Method according to Claim 1, **characterized in that** the second interrogation signal (V_{E}) generated by the identification device is a pulsed oscillating signal and the identification code is a digital code consisting of a number of bits, for example three octets, so as to successively activate or deactivate the phase inversion of a pulse (I_{I}) of the second interrogation signal (V_{I}), at the identifier, depending on the binary value of each bit of this identification code.

3. Method according to Claim 2, **characterized in that** it consists, at the identification device, in adding an additional 90° phase shift to the second interrogation signal (V_{R}) received by the identification device and, in the phase shift detection step, in assigning a binary value to each pulse of the second signal, depending on whether the phase of the received second signal is approximately 90° ahead of or behind the phase of the generated second signal (V_{E}), so as to verify whether the sequence of binary values thus assigned corresponds correctly to the identification code known by the identification device.

4. Method according to one of Claims 1 to 3, **characterized in that**, in order to prevent an exchange of identification data at a distance greater than the aforementioned predetermined limit, in particular by the interposition of an unauthorized repeater between the identification device and the identifier, the method also consists, at the identification device, in discriminating the phase between the second interrogation signal (V_{E}) generated by the identification device and said second signal (V_{R}) received by the identification device from the identifier, in filtering the signal resulting from the phase discrimination so as to deliver a direct signal representative of the phase shift, and in maintaining access prohibition when the difference between the amplitude of said direct signal (Vcc) and the amplitude of a reference signal exceeds a predetermined threshold value.

5. System for implementing the method according to one of Claims 1 to 4, in which the identification device comprises a transmission circuit (2-4), containing means for transmitting a first encoded identification signal and at least a second interrogation signal, and a reception circuit (5-7), and the identifier comprises a transmitter (14) and a receiver (13), **characterized in that** it comprises, at the identifier, a decoding means (23) for decoding the first encoded identification signal, a phase inverter means (22) for inverting the phase of at least a second interrogation signal (V_{I}) in a sequence controlled by a central control unit (24) as a function of the identification code supplied by the decoding means, and, at the identification device, a phase shift detection means (21) which receives, as input, both the second interrogation signal (V_{E}) generated by a generator (V) of the identification device and said second interrogation signal (V_{R}) received by the reception circuit of the identification device from the identifier, and a central processing unit (9) able to analyse the phase shift thus detected as a function of the identification code known by the identification device, and the unit containing means for maintaining access prohibition when the detected phase shift sequence does not correspond to the identification code.

6. System according to Claim 5, **characterized in that** the generator (V) of the identification device generates the second interrogation signal (V_{E}) in the form of a pulsed oscillating signal, each pulse (I_{E}) of which has a predetermined carrier frequency, for example in low-frequency at 125 kHz, said pulses having a predetermined repetition period, for example of around 8 µs, and the identification code is a binary code comprising a number of bits, having a unitary duration for example of 200 µs, for example comprising three octets, the value 1 or 0 of each bit being intended to activate or deactivate the phase inverter means (22) for a duration essentially corresponding to that of the bit 1 or 0.

7. System according to Claim 6, **characterized in that** the identifier comprises a low-frequency receiver (13) having a signal reshaping circuit, the output of which is connected on the one hand to the aforementioned decoding means (23) and on the other hand to an input of an exclusive-OR logic gate (22) which forms the aforementioned phase inverter means, the other input of said gate receiving the bits of the identification code according to the repetition frequency of the pulses (I_{I}) of the second interrogation signal (V_{I}), the output of said logic gate being connected to a radiofrequency transmitter (14) modulated by said output signal of the logic gate.

8. System according to Claim 7, **characterized in that** a switch is located between said logic gate (22) and the radiofrequency transmitter (14) of the identifier, said switch being controlled by the central control unit (24) in order to open the link between the logic gate and the transmitter during the phase of decoding the first identification signal and to close said link during receipt and re-transmission of the second interrogation signal by the identifier.

9. System according to one of Claims 5 to 8,
**characterized in that** a phase shift means (7) is located between a radiofrequency receiver (6) of the identification device and the aforementioned phase shift detection means (21), so as to add to the second interrogation signal (V_{R}) received from the identifier an additional 90° phase shift at the input of said phase shift detection means, the latter consisting of a flip-flop D which receives on another input the second interrogation signal (V_{E}) generated by the generator (V) of the identification device, so as to deliver as output, for each pulse of said second interrogation signal, a binary value 1 or 0 depending on whether the phase of the received second interrogation signal (V_{R}) is approximately 90° ahead of or behind the phase of the generated second interrogation signal (V_{E}), the output of said flip-flop D being connected to the central processing unit (9) in order to compare it to the aforementioned identification code.

10. System according to one of Claims 5 to 9, **characterized in that**, in order to prevent an exchange of identification data at a distance greater than the predetermined limit, in particular by the interposition of an unauthorized repeater between the identification device and the identifier, the system comprises, in parallel with the phase shift detection means (21), a phase discriminator means (1) which receives, as input, the second signal (V_{E}) generated by the generator (V) of the identification device and the second signal (V_{R}) received by the reception circuit (5-7) from the identifier, a filtering means (8) being connected at the output of said phase discriminator means so as to deliver, as output, a direct signal (Vcc) representative of the phase shift in the aforementioned signals, said direct signal being delivered to the central processing unit (9) which is sensitive to the difference between the amplitude of said delivered direct signal and the amplitude of a reference signal, so as to maintain access prohibition when said difference exceeds a predetermined threshold value.

11. System according to Claim 10, **characterized in that** the reception circuit (5-7) of the identification device comprises an antenna (5) connected to a radiofrequency receiver (6), for example at 434 MHz, connected on the one hand to an input of the aforementioned phase discriminator means (1) and on the other hand to an input of the aforementioned phase detection means (21), and the transmission circuit (2-4) of the identification device comprises a low-frequency generator (V), for example at 125 kHz, connected in parallel to the other input of the phase discriminator means, to the other input of the phase shift detection means and to an antenna amplifier (2).

12. System according to Claim 10 or 11, **characterized in that** the aforementioned phase discriminator means (1) is an exclusive-OR logic gate which delivers as output a signal whose direct component varies linearly as a function of the phase shift between the aforementioned generated (V_{E}) and received (V_{R}) second signals over a half-period.

13. System according to Claim 12, **characterized in that** the aforementioned filtering means (8) is a low-pass filter for example with a cut-off frequency of around 10 kHz.

14. System according to one of Claims 10 to 13, **characterized in that** the central processing unit (9) comprises a microcontroller equipped with an analogue/digital converter for digitally processing the difference in value between the delivered direct voltage (Vcc) and the reference voltage, and for comparing the binary values of the output signal of the flip-flop D (21) and the identification code.

15. System according to Claim 14, **characterized in that** the low-frequency generator (V) of the identification device is frequency-modulated by the central processing unit (9), preferably randomly, for example over a range from 120 to 130 kHz and with a period of around one ms.

16. System according to one of Claims 10 to 15, **characterized in that** the system comprises a means of measuring the delay time between the aforementioned generated and received second signals, so that the central processing unit (9) maintains access prohibition when the measured value of the delay time exceeds a predetermined threshold value, for example one or two repetition periods of said second signal.

17. System according to one of Claims 10 to 17, **characterized in that** the reference voltage with which the delivered direct voltage (Vcc) is compared by the filtering means (8) consists of an initially stored value which is learned by the system.
